# FASCICULE DE BREVET EUROPEEN

(11) **EP 3 789 575 B1**
(45) Date de publication et mention de la délivrance du brevet: **23.03.2022**
(21) Numéro de dépôt: 20194437.8
(22) Date de dépôt: 03.09.2020
(51) Int. Cl.: E06B 1/28, E06B 7/23, E06B 1/60, E06B 1/64, E06B 1/68, E06B 3/46, E06B 3/54, E06B 3/58, E06B 1/62

(54) **PROFILÉ DORMANT À RÉCEPTION DE BARDAGE**
RAHMENPROFIL ZUR AUFNAHME EINER VERKLEIDUNG
FRAME PROFILE FOR RECEIVING CLADDING

(30) Priorité: 09.09.2019 FR 1909913
(43) Date de publication de la demande: 10.03.2021
(73) Titulaire: Samibois-Samiplast, 85220 Coex (FR)
(72) Inventeur: AUBIN, Maxime, 85190 Aizenay (FR); ROESLIN, Arnaud, 44830 BOUAYE (FR)
(74) Mandataire: Cabinet Chaillot

(56) Documents cités:
- US-A1- 2014 373 482
- US-B1- 8 490 350

## Description

La présente invention porte sur un profilé dormant à réception de bardage.

Afin de poser une menuiserie, comme une porte ou une fenêtre dans une paroi d'une construction, on réalise une ouverture dans ladite paroi qui recevra la menuiserie.

Des profilés de dormant sont disposés sur les bordures de l'ouverture ménagée dans la paroi pour constituer la partie dormant de la menuiserie qui reçoit par la suite la partie ouvrant.

Dans certaines constructions, il est souhaitable de venir apposer devant la paroi extérieure de la construction, un bardage afin, par exemple, d'améliorer l'aspect extérieur de la construction.

Afin de venir installer la menuiserie et le bardage, le bardage est inséré dans un espace de réception ménagé dans le profilé de dormant correspondant de la menuiserie.

Afin de réaliser un montage convenable, il est nécessaire que le bardage ne puisse pas se déplacer de façon trop importante dans l'espace de réception de bardage, il faut donc un profilé de réception adapté au bardage qui est installé.

Aujourd'hui il existe de nombreux profilés de dormant différents, chacun adapté à une taille de bardage différente. Ce grand nombre de profilés associés chacun à un bardage complique le montage des menuiseries et des bardages dans la mesure où il est nécessaire d'avoir des profilés et des bardages complémentaires les uns des autres.

Il existe donc un besoin pour des profilés de dormant qui peuvent recevoir des bardages de taille différente pour simplifier le besoin en des éléments de caractéristiques précises.

A cet effet, l'invention porte sur un profilé dormant à réception de bardage d'une menuiserie destinée à être posée dans une ouverture d'une paroi extérieure d'une construction, ledit profilé dormant comportant :
un corps de dormant comportant une première partie destinée à venir en appui contre une zone de bordure de ladite ouverture et une deuxième partie dépassant vers l'extérieur en position de montage, où d'un côté du corps :
   - une aile de pose est raccordée d'un côté audit corps de dormant pour venir s'appliquer contre la face externe de ladite paroi extérieure ;
   - la deuxième partie du corps de dormant est, le long de son bord libre, repliée pour former une aile extérieure,
l'aile de pose, la deuxième partie et l'aile extérieure formant un espace de réception de bardage, et un ouvrant ou remplissage venant en appui pour fermer la menuiserie contre l'autre côté du corps par l'intermédiaire d'un organe de liaison,
caractérisé par le fait que l'aile extérieure porte le long de son bord libre, une bande, déformable, apte à venir s'appliquer contre le bardage par une région de celle-ci variable suivant l'épaisseur du bardage permettant l'adaptation de bardages de différentes épaisseurs.

Le remplissage peut être un panneau de fermeture. Ce panneau peut par exemple être un panneau en verre, en bois ou en poly(chlorure de vinyle).

La bande déformable peut être dirigée vers l'intérieur de l'espace de réception de bardage pour venir s'appliquer contre la face extérieure du bardage suivant le mouvement d'insertion du bardage dans l'espace de réception de bardage.

La bande déformable peut porter à son extrémité libre un bourrelet tourné vers l'intérieur de l'espace de réception de bardage.

La bande déformable peut comporter au moins une rainure longitudinale pour former un pliage.

La bande déformable peut être fabriqué en un matériau choisi parmi le poly(chlorure de vinyle) (PVC), un élastomère thermoplastique (TPE) ou un caoutchouc éthylène-propylène-diène monomère (EPDM)

La bande déformable peut être fabriquée d'un seul tenant, par co-extrusion.

La bande déformable peut être une pièce indépendante apte à être introduite par une extrémité dans une gorge formée sur l'extrémité correspondante de l'aile extérieure et à y être maintenue.

La bande déformable peut comporter deux jambes aptes à être rapprochées pour être introduites dans la gorge et pour s'y écarter.

L'organe de liaison peut être :
- pour un ouvrant à projection à l'italienne, l'organe de liaison étant une feuillure portée par le dormant ;
- pour un ouvrant à ouverture vers l'intérieur, l'organe de liaison étant un organe rapporté sur le corps de dormant par exemple par clipsage ;
- pour un ouvrant à ouverture coulissante, l'organe de liaison étant un organe rapporté sur le corps de dormant, par exemple par clipsage, et portant, à l'opposé du corps de dormant, au moins un rail de coulissement d'ouvrant.

Pour mieux illustrer l'objet de la présente invention, on va en décrire ci-après, à titre indicatif et non limitatif, plusieurs modes de réalisation avec référence au dessin annexé.

Sur ce dessin :
- [Fig. 1] est une vue en perspective montrant un profilé de dormant comprenant un corps de dormant, une aile de pose et un aile extérieure formant un espace de réception de bardage, l'aile extérieure étant dotée d'une bande déformable selon l'invention ;
- [Fig. 2] est une vue de profil montrant le profilé de dormant de la Figure 1 monté sur une paroi, un bardage d'une première dimension étant introduit dans l'espace de réception de bardage ;
- [Fig. 3] est une vue analogue à la Figure 2, montrant la réception d'un bardage d'une autre dimension dans l'espace de réception de bardage, la bande déformable étant repliée dans une première position ;
- [Fig. 4] est une vue analogue à la Figure 2, montrant la réception d'un bardage d'une autre dimension dans l'espace de réception de bardage, la bande déformable étant repliée dans une deuxième position ;
- [Fig. 5] est une vue analogue à la Figure 2, montrant la réception d'un bardage d'une autre dimension dans l'espace de réception de bardage, la bande déformable étant repliée dans une troisième position ;
- [Fig. 6] est une vue de profil montrant le profilé de dormant de la Figure 1 monté sur une paroi avec la partie inférieure d'un ouvrant à l'italienne, s'ouvrant vers l'extérieur ;
- [Fig. 7] est une vue de profil montrant un profilé de dormant comprenant sur un côté d'un corps de dormant, une aile de pose et un aile extérieure formant un espace de réception de bardage, l'aile extérieure étant dotée d'une bande déformable selon l'invention, et un organe de liaison disposé de l'autre côté du corps de dormant des moyens de clipsage pour recevoir un organe de liaison de dormant pour un ouvrant à la française s'ouvrant vers l'intérieur ;
- [Fig. 8] est une vue de profil montrant le profilé de dormant de la Figure 7 recevant un organe de liaison de dormant pour un ouvrant coulissant.

Si l'on se réfère à la Figure 1, on a représenté un profilé 1 de dormant à réception de bardage pour une menuiserie. Le profilé 1 de dormant comporte un corps de dormant 2 comportant une première partie 3 et une seconde partie 4. Ce profilé de dormant est pour une ouverture à projection à l'italienne.

Tel que cela est représenté sur l'une des figures 2 à 5, la première partie 3 du corps de dormant 2 vient en appui le long de sa face 5 contre une zone de bordure B d'une ouverture d'une paroi P dans laquelle la menuiserie sera posée.

Le corps de dormant 2 comprend une aile de pose 6 dont une première face longitudinale 6a, qui est perpendiculaire à la face 5 du corps de dormant 2, vient en appui contre la face externe F de la paroi P.

La seconde face longitudinale 6b de l'aile de pose 6 possède à son extrémité libre un bourrelet longitudinal 7.

Comme on peut le voir sur les figures 2 à 5, la seconde partie 4 du corps de dormant 2 dépasse de la paroi P vers l'extérieur en position de montage. A son extrémité libre, la seconde partie 4 du corps de dormant 2 est repliée à l'opposé de l'ouverture pour former une aile extérieure 8.

L'aile de pose 6, l'aile extérieure 8 et la face 9 de la seconde partie 4 du corps de dormant 2 qui vient dans le prolongement de la face 5 de la première partie 3 du corps de dormant 2, forment ensemble un espace 10 de réception de bardage.

Au voisinage de l'extrémité libre de l'aile extérieure 8, le long de sa face interne longitudinale 8a, sont formées une saillie en forme de L 11a et un saillie en forme de T 11b afin de créer une gorge 12.

Afin de pouvoir adapter des bardages de différentes épaisseurs, on place une bande déformable 13 dans la gorge 12.

La bande déformable 13 possède à son extrémité devant être insérée dans la gorge 12 deux jambes 14 et à son extrémité opposée un bourrelet 15.

La bande déformable 13 possède une première zone de pliage longitudinale 16 et une seconde zone de pliage longitudinale 17.

Afin d'insérer la bande déformable 13 dans la gorge 12, on vient presser les jambes 14 l'une contre l'autre. En faisant ainsi, les jambes 14 rapprochées l'une de l'autre peuvent passer par l'ouverture de la gorge 12. Une fois la pression sur les jambes 14 relâchée, elles sont rappelées dans leur position normale et viennent reposer contre les saillies 11a et 11b respectives. La forme des saillies 11a et 11b permet de créer des rainures dans lesquelles les jambes 14 sont recueillies afin que la bande déformable 13 soit maintenue dans la gorge 12.

On se réfère maintenant aux Figures 2 à 5, sur lesquelles on a représenté l'insertion de bardages de diverses épaisseurs dans la zone de réception de bardage du profilé de dormant.

Sur la Figure 2, on a représenté l'insertion d'un bardage B1 d'une première épaisseur classique dans le domaine de la technique.

Le bardage B1 est inséré dans l'espace 10 de réception de bardage contre la face 6b de l'aile de pose 6 et vient en butée contre la face 9 de la seconde partie 4 du corps de dormant 2. La longueur de la bande déformable 13 est telle que le bourrelet 15 d'extrémité de la bande 13 vient en contact avec la face extérieure du bardage B1.

Sur la Figure 3, on a représenté l'insertion d'un bardage B2 d'une deuxième épaisseur classique dans le domaine de la technique, plus grande que celle du premier bardage. L'épaisseur du bardage B2 est donc supérieure à la distance entre la face 6b et le bourrelet 15 de la bande déformable 13.

Lorsque l'on vient insérer le bardage B2 dans l'espace 10 de réception de bardage, la bordure du bardage qui viendra en butée contre la face 9 de la seconde partie 4 du corps de dormant 2 vient pousser la bande déformable 13 qui se plie au niveau de sa première zone de pliage 16. La partie repliée de la bande déformable 13 vient alors en contact contre la face extérieure du bardage B2.

De la même manière, la Figure 4 représente l'insertion d'un troisième bardage B3 de plus grande épaisseur. Le bardage B3 est inséré comme le bardage B2 et la bande déformable 13 se plie le long de la seconde zone de pliage 17.

Sur la Figure 5, on a représenté l'insertion d'un bardage B4 dont l'épaisseur correspond à la distance entre le bourrelet 7 de la l'aile de pose 6 et l'extrémité libre de la saillie 11b de l'aile extérieure 8. La bande déformable 13 est alors complétement repliée de telle sorte que le bourrelet 15 vient en contact avec la face 8a de l'aile extérieur 8.

Dans l'exemple représenté, le corps de dormant 2 comprend également au niveau de sa première partie 3 une partie 30 de clip de réception d'habillage. La première partie comprend également sur sa face opposée à la face 5 une feuillure de dormant 31. Une gorge 40 longitudinale est disposée sur la seconde partie 4 du corps de dormant 2.

La partie 30 de clip de réception d'habillage reçoit une cornière d'habillage H afin de créer une finition de la menuiserie. Comme représenté sur l'une des Figures 2 à 5, la cornière d'habillage H possède deux ailes H1 et H2, l'aile H1 étant reçue dans la partie 30 de clip de réception d'habillage du profilé 1 et l'aile H2 venant en appui contre la face intérieure de la paroi P.

On se réfère maintenant à la Figure 6 sur laquelle on a représenté la partie inférieure d'une menuiserie à projection à l'italienne. La menuiserie comporte un profilé 1 de dormant. L'ouvrant 50 possède un profilé 51 de feuillure d'ouvrant qui reçoit le remplissage 52 et une profilé 53 de parclose pour maintenir le remplissage 52 en place.

On se réfère maintenant à la Figure 7 sur laquelle on a représenté la partie inférieure d'une menuiserie à ouverture vers l'intérieur.

La menuiserie possède un profilé de dormant 101. La partie du profilé de dormant 101 qui vient en contact avec la paroi P est identique à celle du profilé 1. Le profilé 101 diffère du profilé 1 en ce que sur la face du corps de profilé 102 à l'opposé de la face sur laquelle le profilé vient en contact contre la paroi, se trouvent des moyens de clipsage 103.

Les moyens de clipsage 103 viennent coopérer avec un organe de liaison 60 qui constitue le reste de la partie dormant de la menuiserie. L'ouvrant 70 possède un profilé 71 de feuillure d'ouvrant qui reçoit le remplissage 72 et une profilé 73 de parclose pour maintenir le remplissage 72 en place.

On se réfère maintenant à la Figure 8 sur laquelle on a représenté la partie inférieure d'une menuiserie à ouverture coulissante.

La menuiserie possède un profilé de dormant 101 qui reçoit un organe de liaison 80 qui constitue le reste de la partie dormant de la menuiserie et est fixé au corps de dormant 102 par les moyens de clipsage 103.

L'ouvrant 90 comporte deux profilés d'ouvrant 91 qui supportent les remplissages 92 et qui viennent glisser sur un rail respectif 81 des profilés de dormant 80.

## Revendications

1. - Profilé dormant à réception de bardage (B1 ; B2 ; B3 ; B4) d'une menuiserie destinée à être posée dans une ouverture d'une paroi extérieure d'une construction, ledit profilé dormant comportant :
un corps de dormant (2) comportant une première partie (3) destinée à venir en appui contre une zone de bordure de ladite ouverture et une deuxième partie (4) dépassant vers l'extérieur en position de montage, où d'un côté du corps (2) :
- une aile de pose (6) est raccordée d'un côté audit corps de dormant (2) pour venir s'appliquer contre la face externe de ladite paroi extérieure ;
- la deuxième partie (4) du corps de dormant (2) est, le long de son bord libre, repliée pour former une aile extérieure (8),
l'aile de pose (6), la deuxième partie (4) et l'aile extérieure (8) formant un espace de réception (10) de bardage (B1 : B2 ; B3 ; B4), et un ouvrant ou remplissage pouvant venir en appui pour fermer la menuiserie contre l'autre côté du corps (2) par l'intermédiaire d'un organe de liaison,
**caractérisé par le fait que** l'aile extérieure (8) porte le long de son bord libre, une bande, déformable (13), apte à venir s'appliquer contre le bardage (B1 ; B2 ; B3 ; B4) par une région de celle-ci variable suivant l'épaisseur du bardage (B1 ; B2 ; B3 ; B4) permettant l'adaptation de bardages (B1 ; B2 ; B3 ; B4) de différentes épaisseurs.

2. - Profilé dormant selon la revendication 1, **caractérisé par le fait que** la bande déformable (13) est dirigée vers l'intérieur de l'espace de réception (10) de bardage (B1 ; B2 ; B3 ; B4) pour venir s'appliquer contre la face extérieure du bardage (B1 ; B2 ; B3 ; B4) suivant le mouvement d'insertion du bardage (B1 ; B2 ; B3 ; B4) dans l'espace de réception (10) de bardage (B1 ; B2 ; B3 ; B4).

3. - Profilé dormant selon l'une des revendications 1 et 2, **caractérisé par le fait que** la bande déformable (13) porte à son extrémité libre un bourrelet (15) tourné vers l'intérieur de l'espace de réception (10) de bardage (B1 ; B2 ; B3 ; B4).

4. - Profilé dormant selon l'une des revendications 1 à 3, **caractérisé par le fait que** la bande déformable (13) comporte au moins une rainure longitudinale pour former un pliage (16 ; 17).

5. - Profilé dormant selon l'une des revendications 1 à 4, **caractérisé par le fait que** la bande déformable (13) est fabriquée en un matériau choisi parmi le poly(chlorure de vinyle) (PVC), un élastomère thermoplastique (TPE) ou un caoutchouc éthylène-propylène-diène monomère (EPDM).

6. - Profilé dormant selon l'une des revendications 1 à 5, **caractérisé par le fait que** la bande déformable (13) est fabriquée d'un seul tenant, par co-extrusion.

7. - Profilé dormant selon l'une des revendications 1 à 5, **caractérisé par le fait que** la bande déformable (13) est une pièce indépendante apte à être introduite par une extrémité dans une gorge (12) formée sur l'extrémité correspondante de l'aile extérieure (8) et à y être maintenue.

8. - Profilé dormant selon la revendication 7, **caractérisé par le fait que** la bande déformable (13) comporte deux jambes (14) aptes à être rapprochées pour être introduites dans la gorge (12) et pour s'y écarter.

9. - Profilé dormant selon l'une des revendications 1 à 8, **caractérisé par le fait que**
- pour un ouvrant à projection à l'italienne, l'organe de liaison étant une feuillure (31) portée par le dormant ;
- pour un ouvrant à ouverture vers l'intérieur, l'organe de liaison étant un organe (60) rapporté sur le corps de dormant par exemple par clipsage ;
- pour un ouvrant à ouverture coulissante, l'organe de liaison étant un organe (80) rapporté sur le corps de dormant, par exemple par clipsage, et portant, à l'opposé du corps de dormant, au moins un rail (81) de coulissement d'ouvrant.

## Patentansprüche

1. - Rahmenprofil zur Aufnahme einer Verkleidung (B1; B2; B3; B4) eines Fenster- oder Türrahmens, der zum Einbau in eine Öffnung einer Außenwand eines Bauwerks bestimmt ist, wobei das Rahmenprofil aufweist:
einen Rahmenkörper (2), der einen ersten Teil (3) aufweist,
der zur Abstützung auf einer Randzone der Öffnung bestimmt ist, und einen zweiten Teil (4), der in Montageposition nach außen hervorsteht, wobei auf einer Seite des Körpers (2) :
- ein Einbauflügel (6) auf der einen Seite mit dem Rahmenkörper (2) verbunden ist, um an der äußeren Fläche der Außenwand anzuliegen;
- der zweite Teil (4) des Rahmenkörpers (2) entlang seines freien Randes gebogen ist, um einen äußeren Flügel (8) zu bilden,
wobei der Einbauflügel (6), der zweite Teil (4) und der äußere Flügel (8) einen Aufnahmebereich (10) für die Verkleidung (B1; B2; B3; B4) bilden, und
ein Flügel oder eine Füllung in Abstützung kommen kann, um den Fenster- oder Türrahmen gegen die andere Seite des Körpers (2) anhand eines Verbindungsorgans zu schließen,
**dadurch gekennzeichnet, dass** der äußere Flügel (8) entlang seines freien Randes ein verformbares Band (13) trägt, das imstande ist, an der Verkleidung (B1; B2; B3; B4) an einer Region derselben, die gemäß der Dicke der Verkleidung (B1;
B2; B3; B4) variabel ist, in Anlage zu kommen, wodurch die Anpassung von Verkleidungen (B1; B2; B3; B4) verschiedener Dicken ermöglicht wird.

2. - Rahmenprofil nach Anspruch 1, **dadurch gekennzeichnet, dass** das verformbare Band (13) in das Innere des Aufnahmebereichs (10) der Verkleidung (B1; B2; B3; B4) gerichtet ist, um an der äußeren Fläche der Verkleidung (B1; B2; B3; B4) gemäß der Einsetzbewegung der Verkleidung (B1; B2; B3; B4) in den Aufnahmebereich (10) der Verkleidung (B1; B2; B3; B4) in Anlage zu kommen.

3. - Rahmenprofil nach einem der Ansprüche 1 und 2, **dadurch gekennzeichnet, dass** das verformbare Band (13) an seinem freien Ende eine Wulst (15) trägt, die zu dem Innere des Aufnahmebereichs (10) der Verkleidung (B1; B2; B3; B4) hin gerichtet ist.

4. - Rahmenprofil nach einem der Ansprüche 1 bis 3, **dadurch gekennzeichnet, dass** das verformbare Band (13) mindestens eine Längsrille aufweist, um eine Falte (16; 17) zu bilden.

5. - Rahmenprofil nach einem der Ansprüche 1 bis 4, **dadurch gekennzeichnet, dass** das verformbare Band (13) aus einem Material hergestellt ist, das aus Polyvinylchlorid (PVC), einem thermoplastischen Elastomer (TPE) oder einem Ethylen-Propylen-Dienmonomer-Kautschuk (EPDM) ausgewählt ist.

6. - Rahmenprofil nach einem der Ansprüche 1 bis 5, **dadurch gekennzeichnet, dass** das verformbare Band (13) einteilig durch Co-Extrusion hergestellt ist.

7. - Rahmenprofil nach einem der Ansprüche 1 bis 5, **dadurch gekennzeichnet, dass** das verformbare Band (13) ein unabhängiges Teil ist, das imstande ist, mittels eines Endes in eine Nut (12) eingeführt zu werden, die an dem entsprechenden Ende des äußeren Flügels (8) gebildet ist, und dort gehalten zu werden.

8. - Rahmenprofil nach Anspruch 7, **dadurch gekennzeichnet, dass** das verformbare Band (13) zwei Schenkel (14) aufweist, die imstande sind, angenähert zu werden, um in die Nut (12) eingeführt zu werden und um sich dort zu spreizen.

9. - Rahmenprofil nach einem der Ansprüche 1 bis 8, **dadurch gekennzeichnet, dass**
- das Verbindungsorgan für einen Flügel, der nach außen kippt, ein vom Rahmen getragener Falz (31) ist;
- das Verbindungsorgan für einen Flügel, der nach innen öffnet, ein Organ (60) ist, das auf dem Rahmenkörper beispielsweise durch Clipsen angebracht ist;
- das Verbindungsorgan für einen Flügel, der sich durch Verschieben öffnet, ein Organ (80) ist, das auf dem Rahmenkörper beispielsweise durch Clipsen angebracht ist und gegenüber dem Rahmenkörper mindestens eine Gleitschiene (81) für den Flügel trägt.

## Claims

1. - A frame profile for receiving cladding (B1;
B2; B3; B4) of a piece of joinery intended to be installed in an opening in an external wall of a building, said frame profile comprising:
a frame body (2) comprising a first part (3) intended to bear against an edge area of said opening and a second part (4) protruding outwards in the mounted position, where from one side of the body (2):
- an installation flange (6) is connected on one side to said frame body (2) for application against the outer face of said outer wall;
- the second part (4) of the frame body (2) is folded along its free edge so as to form an outer flange (8),
the installation flange (6), the second part (4) and the outer flange (8) forming a receiving space (10) for cladding (B1; B2; B3; B4), and
a leaf or an infill that can come to bear against the other side of the body (2), by means of a connecting member, to close the piece of joinery,
**characterised by** the fact that the outer flange (8) carries, along its free edge, a deformable strip (13) capable of being applied against the cladding (B1; B2; B3; B4) at a region thereof that can vary according to the thickness of the cladding (B1; B2; B3; B4), enabling the fitting of claddings (B1; B2; B3; B4) of different thicknesses.

2. - Frame profile according to claim 1, **characterised by** the fact that the deformable strip (13) is directed towards the interior of the receiving space (10) for cladding (B1; B2; B3; B4) so as to be applied against the external face of the cladding (B1; B2; B3; B4) following the insertion movement of the cladding (B1; B2; B3; B4) into the receiving space (10) for cladding (B1; B2; B3; B4).

3. - Frame profile according to one of claims 1 and 2, **characterised by** the fact that the deformable strip (13) carries at its free end a bead (15) facing the interior of the receiving space (10) for cladding (B1; B2; B3; B4).

4. - Frame profile according to one of claims 1 to 3, **characterised by** the fact that the deformable strip (13) has at least one longitudinal groove for forming a fold (16; 17).

5. - Frame profile according to one of claims 1 to 4, **characterised by** the fact that the deformable strip (13) is made of a material selected from polyvinyl chloride (PVC), a thermoplastic elastomer (TPE) or an ethylene propylene diene monomer (EPDM) rubber.

6. - Frame profile according to one of claims 1 to 5, **characterised by** the fact that the deformable strip (13) is manufactured in one piece by co-extrusion.

7. - Frame profile according to one of claims 1 to 5, **characterised by** the fact that the deformable strip (13) is an independent part capable of being inserted by one end into a groove (12) provided on the corresponding end of the outer flange (8) and of being held there.

8. - Frame profile according to claim 7, **characterised by** the fact that the deformable strip (13) includes two legs (14) that can be brought together so as to be inserted into the groove (12) and to spread out therein.

9. - Frame profile according to one of the claims 1 to 8, **characterised by** the fact that
- for an Italian-style projection leaf, the connecting element is a rebate (31) carried by the frame;
- for an inward-opening leaf, the connecting member is a member (60) attached to the frame body, for example by snap-on installation;
- for a sliding leaf, the connecting member is a member (80) attached to the frame body, for example by snap-on installation, and carrying, away from the frame body, at least one leaf sliding rail (81).
